# EUROPÄISCHE PATENTSCHRIFT

(11) **EP 1 365 131 B1**
(45) Veröffentlichungstag und Bekanntmachung des Hinweises auf die Patenterteilung: **16.08.2006**
(21) Anmeldenummer: 03090075.7
(22) Anmeldetag: 20.03.2003
(51) Int. Cl.: F02D 41/14, F02D 41/02, F01N 3/08

(54) **Verfahren zur Steuerung eines NOx-Speicherkatalysators**
Method for controling a NOx storage catalyst
Procédé de reglage d'un catalyseur d'accumulation de NOx

(30) Priorität: 08.05.2002 DE 10221568
(43) Veröffentlichungstag der Anmeldung: 26.11.2003
(73) Patentinhaber: Volkswagen Aktiengesellschaft, 38436 Wolfsburg (DE)
(72) Erfinder: Hahn, Hermann Dr., 30175 Hannover (DE); Hinze, Sören, 38102 Braunschweig (DE)
(74) Vertreter: Schneider, Henry

(56) Entgegenhaltungen:
- WO-A-01/06105
- WO-A-99/35386
- DE-A- 19 851 564
- DE-A- 19 929 292

## Beschreibung

Die Erfindung betrifft ein Verfahren zur Steuerung eines NO_{X}-Speicherkatalysators mit den im Oberbegriff des Anspruchs 1 genannten Merkmalen.

Zur Nachbehandlung von Abgasen von Verbrennungskraftmaschinen ist es allgemein üblich, das Abgas katalytisch zu reinigen. Dazu wird das Abgas über mindestens einen Katalysator geleitet, der eine Konvertierung einer oder mehrerer Schadstoffkomponenten des Abgases vornimmt. Es sind unterschiedliche Arten von Katalysatoren bekannt. Oxidationskatalysatoren fördern die Oxidation von unverbrannten Kohlenwasserstoffen (HC) und Kohlenmonoxid (CO), während Reduktionskatalysatoren eine Reduzierung von Stickoxiden (NO_{X}) des Abgases unterstützen. Ferner werden 3-Wege-Katalysatoren verwendet, um die Konvertierung der drei vorgenannten Komponenten (HC, CO, NO_{X}) gleichzeitig zu katalysieren. Die Verwendung eines 3-Wege-Katalysators ist jedoch nur möglich, wenn ein streng stöchiometrisches Luft-Kraftstoff-Verhältnis bei λ = 1 vorliegt.

Zur Optimierung des Verbrauchs von Kraftfahrzeugen werden unter anderem magerlauffähige Verbrennungskraftmaschinen eingesetzt. In einem verbrauchsgünstigen Magerbetrieb, bei dem die Verbrennungskraftmaschine mit Sauerstoffüberschuss, das heißt mit λ > 1, gefahren wird, ist eine vollständige 3-wege-katalytische Umsetzung von NO_{X} nicht möglich. Bei derartigen Verbrennungskraftmaschinen werden daher NO_{X}-Speicherkatalysatoren eingesetzt, die neben einer katalytischen Komponente einen NO_{X}-Speicher enthalten, der in den mageren Betriebsphasen NO_{X} in Form von Nitrat speichert. In zwischengeschalteten fetten Regenerationsphasen bei λ < 1, bei denen HC und CO gebildet werden, die als Reduktionsmittel wirken, werden die Nitrate zu Stickstoff N₂ reduziert. Häufig ist dem NO_{X}-Speicherkatalysator noch ein Katalysator, beispielsweise ein 3-Wege-Katalysator, vorgeschaltet.

In einfachen Verfahren zur Steuerung des NO_{X}-Speicherkatalysators wird eine Regenerationsdauer mittels einer fetten Abgasatmosphäre fest vorgegeben. Dabei kann nachteilhafterweise der tatsächliche Beladungszustand des NO_{X}-Speicherkatalysators und eine aktuelle Regenerationsrate desselben nicht berücksichtigt werden. Eine solche Vorgehensweise birgt daher die Gefahr, dass die Regenerationsdauer zu kurz oder zu lang gewählt wird, wobei im ersten Fall eine unvollständige Regeneration des Speichers und im zweiten Fall ein unnötiger Kraftstoffmehrverbrauch sowie eine Emission umweltschädlicher Reduktionsmittel (HC und CO) in Kauf genommen wird.

Weiterhin sind Verfahren bekannt, bei denen mit Hilfe einer stromab des NO_{X}-Speicherkatalysators angeordneten Sensorik in Form eines NO_{X}-Sensors oder einer Lambda-Sonde, die einen Sauerstoffanteil des Abgases misst, der Regenerationsverlauf überwacht wird. Dabei zeigt ein sinkender Sauerstoffanteil im Abgas einen verminderten Reduktionsmittelumsatz am NO_{X}-Speicher und somit steigende Anteile der Reduktionsmittel im Abgas an. Um Reduktionsmitteldurchbrüche zu vermeiden, wird die NO_{X}-Regeneration abgebrochen, das heißt die Verbrennungskraftmaschine wieder in einen mageren Betriebsmodus umgeschaltet, sobald der gemessene Sauerstoffanteil einen vorgegebenen Grenzwert unterschreitet beziehungsweise eine Sensorspannung eine entsprechende Grenzspannung überschreitet. Dieses Verfahren ist mit dem Nachteil verbunden, dass der Sensor erst reagieren kann, wenn bereits ein gewisser Reduktionsmitteldurchbruch auftritt. Zudem ist bei diesen Verfahren das Rohr zwischen Motor und Katalysator am Ende der Regeneration, wenn der Motor den Regenerationsbetrieb verlässt, noch mit fettem Abgas gefüllt. Dies trägt deutlich zu einer Erhöhung des Reduktionsmitteldurchbruches am Regenerationsende bei.

Zur Einleitung der Regeneration des NO_{X}-Speicherkatalysators sind verschiedene Verfahren bekannt, die üblicherweise auf abgelegten Verhaltensmodellen des NO_{X}-Speicherkatalysators oder auf zum Beispiel mittels eines NO_{X}-Sensors gemessenen Emissionsverläufen beruhen. Besonders im letztgenannten Fall kann es sein, dass die Einleitung einer Regeneration ausschließlich bedarfsgerecht bei entsprechendem NO_{X}-Durchbruch durchgeführt wird. Wie bereits oben ausgeführt, werden die NO_{X}-Regenerationen so durchgeführt, dass die Regeneration beendet wird, sobald das Signal der nachgeschalteten sauerstoffsensitiven Sensorik einen gewissen Schwellwert erreicht oder ein Verhaltensmodell für den Katalysator den Zeitpunkt seiner kompletten Leerung ermittelt hat. Beide Verfahren werden üblicherweise so ausgelegt, dass es nur zu einem geringen Durchbruch von Reduktionsmittel bei Regenerationsende kommt. In Ausnahmefällen kann ein kleiner Überschuss an Reduktionsmittel aus verschiedenen Gründen toleriert werden.

Bei dieser Verfahrensweise kann jedoch ein Speicherkatalysator mit sehr hohem Sättigungsgrad nicht vollständig geleert werden. Es verbleibt ein gewisser Restanteil an gespeicherten Nitraten in der Beschichtung. Die der Regenerationsphase nachfolgende Einspeicherphase von Nitraten läuft dann mit verringerter Effektivität ab, wodurch sich der Kraftstoffverbrauch und die Emission an Schadstoffen erhöht.

Der Erfindung liegt daher die Aufgabe zugrunde, ein Verfahren zur Steuerung eines NO_{X}-Speicherkatalysators zur Verfügung zu stellen, welches hinsichtlich einer möglichst geringen Reduktionsmittelemission gegenüber dem Stand der Technik optimiert ist und welches eine zu hohe Sättigung und damit eine schlechtere Regenerierbarkeit des NO_{X}-Speicherkatalysators vermeidet.

Diese Aufgabe wird durch ein Verfahren mit den im Anspruch 1 genannten Merkmalen gelöst.

Das erfindungsgemäße Verfahren zur Steuerung eines NO_{X}-Speicherkatalysators einer Brennkraftmaschine mit einer stromab des NO_{X}-Speicherkatalysators angeordneten NO_{X}-sensitiven Messeinrichtung sowie mit einer Motorsteuerungseinheit sieht vor, dass
(a) zu Beginn der Regeneration des NO_{X}-Speicherkatalysators das aktuelle Katalysatorverhalten hinsichtlich einer Sauerstoffausspeicherung der sauerstoffhaltigen Komponenten in der Katalysatorbeschichtung auf der Basis der Katalysatortemperatur bewertet wird, wobei das zur Regeneration der Verbrennungskraftmaschine zugeführte Luft-Kraftstoff-Gemisch (Verbrennungslambda) in Abhängigkeit dieser Bewertung grundsätzlich festgelegt wird, und/oder
(b) bei Erreichen eines vorgegebenen Schwellwertes für den Sättigungszustand des NO_{X}-Speicherkatalysators die Regeneration des NO_{X}-Speicherkatalysators eingeleitet wird oder
(c) bei Überschreiten des vorgegebenen Schwellwertes für den Sättigungszustand des NO_{X}-Speicherkatalysators mindestens die sich anschließende Regeneration unter Vernachlässigung eines Reduktionsmitteldurchbruches verlängert wird.

Durch den ersten erfindungsgemäßen Verfahrensschritt, der zu Beginn einer Regenerationsphase erfolgt, wird gewährleistet, dass die am Ende einer Regenerationsphase vor dem NO_{X}-Speicherkatalysator befindlichen fetten Abgase, aufgrund der Festlegung eines Verbrennungslambdas, das die Diffusionsgeschwindigkeit der sauerstoffhaltigen Komponenten der Katalysatorbeschichtung berücksichtigt, optimal zur

Regeneration des NO_{X}-Speicherkatalysators genutzt werden, so dass ein Reduktionsmitteldurchbruch vorteilhafterweise verringert wird. Weiterhin können der Motorbetriebspunkt, der Abgasmassenstrom und/oder der Katalysatorzustand, der über bekannte Verfahren, zum Beispiel mittels eines Konvertierungsfaktors, ermittelbar ist, zur Festlegung des Verbrennungslambdas herangezogen werden. Zur Bestimmung des Beginns einer Regenerationsphase wird vorzugsweise das NO_{X}-Signal des NO_{X}-Sensors und kein Zeitschema verwendet.

Nach einer besonders bevorzugten Ausführungsform des Verfahrens wird das zur Regeneration zugeführte Luft-Kraftstoff-Gemisch (Verbrennungslambda) nicht nur zu Beginn der Regeneration festgelegt, sondern auch während der Regeneration variiert, da die Bedingungen zur Festlegung des Verbrennungslambdas nach Beginn der Regeneration veränderlich sein können. Diese Variation kann mittels bekannter Verfahren durchgeführt werden.

Durch die beiden weiteren Verfahrensschritte des Hauptanspruchs, die alternativ durchgeführt werden, wird eine Sättigung des NO_{X}-Speicherkatalysators vermieden beziehungsweise werden deren Auswirkungen durch erfinderische Maßnahmen kompensiert. Daher kann in der Regel der NO_{X}-Speicherkatalysator während der Regenerationsphase vollständig entladen werden.

Der vorgegebene Schwellwert für den Sättigungszustand des NO_{X}-Speicherkatalysators wird vorab durch geeignete Versuche ermittelt. Dieser gibt Auskunft darüber, bis zu welcher Beladung des NO_{X}-Speicherkatalysators die NO_{X}-Regeneration mit normaler Durchführung noch zu einer hinreichenden Umsetzung aller gespeicherten Stickoxide führt.

Der aktuelle Wert für die Beladung des NO_{X}-Speicherkatalysators wird durch Bilanzierung der NO_{X}M-engen vor und nach dem NO_{X}-Speicherkatalysator ermittelt. Dazu kann neben dem Signal der NO_{X}-sensitiven Messeinrichtung beispielsweise das Signal einer zweiten, vor dem NO_{X}*Speicherkatalysator befindlichen NO_{X}-sensitiven Messeinrichtung oder eine entsprechende Modellierung in der Motorsteuerungseinheit herangezogen werden. Der Schwellwert kann zusätzlich von weiteren Faktoren abhängig sein, zum Beispiel Katalysator-/Abgastemperatur, Abgasmassenstrom, NO_{X}-Rohmassenstrom, HC-Gehalt des mageren Abgases und dergleichen, die gegebenenfalls als Korrekturgrößen des Schwellwertes zu berücksichtigen sind.

Wird nun im Fahrbetrieb ein zu diesem Schwellwert in Relation stehender Wert erreicht, so kann als vorbeugende Maßnahme eine Regeneration eingeleitet werden, obwohl dies von der Konvertierungsleistung her noch nicht erforderlich wäre. Auf diese Weise wird eine Sättigung des NO_{X}-Speicherkatalysators verhindert.

Alternativ kann mindestens eine nächste NO_{X}-Regeneration explizit verlängert werden. Dabei wird ein erhöhter Reduktionsmitteldurchbruch aufgrund der intensiveren Regeneration in Kauf genommen.

Des Weiteren kann das Erreichen des Schwellwertes dazu genutzt werden, die Diagnose des Katalysators oder sonstige die aktuelle Speicherfähigkeit des Katalysators bewertende Funktionalitäten im folgenden Zeitraum zu deaktivieren. Die Rücknahme dieser Deaktivierung kann zum Beispiel abhängig gemacht werden von einer gewissen kumulierten Reduktionsmittelmenge oder einer vorgegebenen Mindestanzahl von Regenerationsvorgängen.

Vorteilhafterweise ist die NO_{X}-sensitive Messeinrichtung ein NO_{X}-Sensor, der auch ein sauerstoffabhängiges Signal liefert, das zur Überwachung der Regeration des NO_{X}-Speicherkatalysators verwendet werden kann. Ansonsten kann aber auch eine zusätzliche sauerstoffsensitive Messeinrichtung wie eine Lambda-Breitband- oder -Sprungsonde eingesetzt werden, um die Regenerationsphase zu überwachen.

Weitere bevorzugte Ausgestaltungen der Erfindung ergeben sich aus den übrigen, in den Unteransprüchen genannten Merkmalen.

Die Erfindung wird nachfolgend in Ausführungsbeispielen anhand der zugehörigen Zeichnungen näher erläutert. Es zeigen:
- Figur 1: eine Prinzipdarstellung einer Verbrennungskraftmaschine mit einer Abgasanlage;
- Figur 2: zeitliche Verläufe verschiedener Abgasparameter während einer herkömmlichen NO_{X}-Regeneration;
- Figur 3: zeitliche Verläufe verschiedener Abgasparameter während einer NO_{X}-Regeneration im Anschluss an eine erfindungsgemäße Einleitung der Regeneration zur Verhinderung der Sättigung des Katalysators und
- Figur 4: zeitliche Verläufe verschiedener Abgasparameter während einer NO_{X}-Regeneration gemäß der vorliegenden Erfindung nach Festlegung eines Verbrennungslambdas zu Beginn der NO_{X}-Regeneration .

Der in Figur 1 dargestellten Verbrennungskraftmaschine 10 ist eine Abgasanlage 12 nachgeordnet. Die Abgasanlage 12 weist einen Abgaskanal 14 auf, in dem ein motornah angeordneter Vorkatalysator 16 sowie ein großvolumiger NO_{X}-Speicherkatalysator 18 befindlich sind. Neben dem Vorkatalysator 16 und dem NO_{X}-Speicherkatalysator 18 weist der Abgaskanal 14 üblicherweise verschiedene, hier jedoch nicht dargestellte Gas- und/oder Temperatursensoren zur Regelung der Verbrennungskraftmaschine 10 auf. Dargestellt ist in Figur 1 lediglich ein NO_{X}-Sensor 20, der stromab des NO_{X}-Speicherkatalysators 18 angeordnet ist und der ein Signal U_{NOX} für den Anteil von NO_{X} im Abgas liefert. Der NO_{X}-Sensor 20 ist mit einer Lambdamessfunktion ausgestattet, so dass zusätzlich ein von einem Sauerstoffanteil des Abgases abhängiges Signal U_{λ} bereitgestellt wird. Die Signale U_{NOX} und U_{λ} werden an ein Motorsteuergerät 22 übermittelt, in welchem diese digitalisiert und weiterverarbeitet werden. Weitere, den Betriebszustand der Verbrennungskraftmaschine 10 betreffende Informationen finden ebenfalls Eingang in das Motorsteuergerät 22. In dem Motorsteuergerät 22 ist zudem eine Steuereinheit 24 integriert. Mittels des Motorsteuergeräts 22 und der Steuereinheit 24 wird mindestens ein Betriebsparameter der Verbrennungskraftmaschine 10, insbesondere ein zuzuführendes Luft-Kraftstoff-Gemisch (Verbrennungslambda), in Abhängigkeit der Signale U_{NOX} und U_{λ} des NO_{X}-Sensors 20 beeinflusst.

Figur 2 zeigt den zeitlichen Verlauf verschiedener Parameter der Verbrennungskraftmaschine 10 sowie der Abgasanlage 12 während einer NO_{X}-Regeneration des NO_{X}-Speicherkatalysators 18, die nach dem Stand der Technik erfolgt. Zunächst befindet sich die Verbrennungskraftmaschine 10 in einem mageren Betriebsmodus, in dem ihr ein sauerstoffreiches Luft-Kraftstoff-Gemisch mit λ_{M} » 1 zugeführt wird (Graph 100). In dieser Phase enthält das Abgas einen Überschuss an Stickoxiden NO_{X}, die durch den Vorkatalysator 16 nicht vollständig konvertiert werden können. NO_{X} wird daher in den NO_{X}-Speicherkatalysator 18 eingelagert, dessen NO_{X}-Beladung dabei kontinuierlich bis zur Sättigung NO_{XMAX} zunimmt (Graph 102). Anhand eines geeigneten Kriteriums wird zu einem Zeitpunkt t_{A} eine NO_{X}-Regenerationsnotwendigkeit erkannt. Dies kann beispielsweise ein, durch den NO_{X}-Sensor 20 detektierter NO_{X}-Durchbruch sein. Infolgedessen wird die Verbrennungskraftmaschine 10 durch Einflussnahme des Motorsteuergerätes 22 in einen fetten Betriebsmodus umgeschaltet mit λ_{F} < 1. Infolge des nunmehr erhöhten Massenstroms der Reduktionsmittel CO und HC im Abgas wird das im NO_{X}-Speicherkatalysator 18 eingelagerte NO_{X} desorbiert und zu Stickstoff reduziert. Eine Abnahme der NO_{X}-Beladung des Speicherkatalysators 18 (Graph 102) ist jedoch erst nach einer gewissen zeitlichen Verzögerung nach Umschaltung der Verbrennungskraftmaschine 10 zu verzeichnen, da zum Zeitpunkt t_{A} der Abgaskanal 14 noch mit magerem Abgas gefüllt ist, welches zunächst noch den Speicherkatalysator 18 passieren muss, ehe die Reduktionsmittel diesen erreichen. Der Verlauf der NO_{X}-Regeneration wird währenddessen mit Hilfe des von dem NO_{X}-Sensor 20 bereitgestellten Signals U_{λ} verfolgt. Das Signal U_{λ} (Graph 104) verhält sich umgekehrt proportional zu einer Sauerstoffkonzentration des Abgases stromab des Speicherkatalysators 18. Da mit fortschreitender Regeneration die Reduktionsmittel in immer geringerem Ausmaß verbraucht werden, steigt das Signal U_{λ} des NO_{X}-Sensors 20 langsam an. Zu einem Zeitpunkt t_{E} erreicht das Signal U_{λ} einen vorgegebenen Schwellwert U_{SE}, woraufhin die Verbrennungskraftmaschine 10 üblicherweise wieder in einen mageren Betriebsmodus mit λ_{M} » 1 umgeschaltet wird. Zum Zeitpunkt des Regenerationsendes t_{E} befindet sich jedoch noch Abgas mit einem hohen Reduktionsmittelanteil in dem Abgaskanal 14 zwischen der Verbrennungskraftmaschine 10 und dem Speicherkatalysator 18. Dieses durchströmt den Speicherkatalysator 18, der bis auf einen gewissen Restanteil gespeicherter Nitrate geleert ist, und gelangt unkonvertiert in die Umwelt. Der Verlauf der stromab des Katalysators gemessenen Konzentration von Kohlenmonoxid CO und unverbrannten Kohlenwasserstoffen HC (Graph 106) zeigt daher nach Regenerationsende t_{E} noch einen unerwünscht hohen Anstieg. Der Graph 102 zeigt, dass nach der Regeneration im NO_{X}-Speicherkatalysator 18 ein Rest an Nitraten verbleibt, so dass der Wert NO_{XMIN} für die vollständige Entladung des NO_{X}-Speicherkatalysators 18 nicht erreicht wird. Dies führt zu einer Verringerung der Effektivität der nachfolgenden Einlagerung von NO_{X}, was wiederum einen erhöhten Kraftstoffverbrauch beziehungsweise eine höhere Emission von Schadstoffen bedingt.

Um die Sättigung des NO_{X}-Speicherkatalysators und die damit verbundene unvollständige Auslagerung der Nitrate in der Regenerationsphase zu verhindern, wird erfindungsgemäß der in Figur 3 dargestellte Ansatz verfolgt, wobei der zeitliche Verlauf der gleichen Parameter wie in Figur 2 und zusätzlich der Verlauf des Signals U_{NOX} (Graph 108) des NO_{X}-Sensors 20 für die NO_{X}-Emission dargestellt ist. Die NO_{X}-Emission steigt mit zunehmender Beladung des NO_{X}-Speicherkatalysators 18 steil an, wobei zum Zeitpunkt t_{A} bei Erreichen eines vorgegebenen Schwellwertes NO_{XSE}, der durch Bilanzierung der NO_{X}-Mengen vor und nach dem NO_{X}-Speicherkatalysator 18 ermittelt wird und der in Relation zur Sättigung des NO_{X}-Speicherkatalysators 18 steht, die Regeneration des NO_{X}-Speicherkatalysators 18 eingeleitet wird. Der Schwellwert NO_{XSE}wird vorab experimentell ermittelt und gibt den Punkt bei der NO_{X}-Speicherbeladung an, bei dem bei einer nachfolgenden Regenerationsphase eine vollständige Entleerung des NO_{X}-Speicherkatalysators noch möglich ist. Nach Einleitung der Regeneration fällt die NO_{X}-Emission steil ab und verbleibt währenddessen auf konstant niedrigem Niveau. Der Verlauf der NO_{X}-Beladung des NO_{X}-Speicherkatalysators 18 - dargestellt durch Graph 102 - entspricht im Wesentlichen dem Verlauf gemäß Figur 2, da die Beladung und die Entleerung den gleichen Mechanismen unterliegen. Allerdings liegt der Graph 102 auf einem niedrigeren Niveau, da die Entleerung bei einem niedrigeren Beladungszustand beginnt und erst bei der vollständigen Entleerung endet.

Auch in Figur 4 werden zur Darstellung des erfindungsgemäßen Verfahrens die gleichen Parameter berücksichtigt wie bei der Figur 2. Zur Einleitung der Regeneration des NO_{X}-Speicherkatalysators 18 wird zum Zeitpunkt t_{A} die Temperatur des Speicherkatalysators 18 ermittelt und an das Motorsteuergerät 22 übermittelt, das anschließend die Verbrennungskraftmaschine 10 von einem mageren Betriebsmodus mit λ_{M} » 1 in einen fetten Modus mit λ_{F} < 1 umgeschaltet, wobei die ermittelte Katalysatortemperatur zur Festlegung eines optimierten Verbrennungslambdas herangezogen wird. In Abhängigkeit von der ermittelten Temperatur des NO_{X}-Speicherkatalysators 18 wird ein Verbrennungslambda λ_{F} eingestellt, das höher (λ_{FT1}), niedriger (λ_{FT2}) oder gleich mit dem Verbrennungslambda λ_{FT0} sein kann, das ohne die Bewertung der Temperatur des NO_{X}-Speicherkatalysators 18 eingestellt worden wäre. Durch die Einstellung eines Verbrennungslambdas λ_{F}, das zumindest die Temperatur des NO_{X}-Speicherkatalysators 18 als einen maßgeblichen Faktor berücksichtigt, wird gewährleistet, dass die zum Zeitpunkt t_{E} am Ende einer Regenerationsphase vor dem NO_{X}-Speicherkatalysator 18 befindlichen fetten Abgase noch zur Regeneration des NO_{X}-Speicherkatalysators 18 genutzt werden können. Ein Reduktionsmitteldurchbruch kann somit deutlich verringert werden. Der Vergleich des Verlaufs des Graphen 106 mit dem in Figur 2, die die Konzentrationen von Kohlenmonoxid CO und unverbrannten Kohlenwasserstoffen HC stromab des NO_{X}-Speicherkatalysators 18 darstellen, zeigt eine starke Verringerung der regenerationsbedingten Schadstoffemission.

### BEZUGSZEICHENLISTE

- 10: Verbrennungskraftmaschine
- 12: Abgasanlage
- 14: Abgaskanal
- 16: Vorkatalysator
- 18: NO_{X}-Speicherkatalysator
- 20: NO_{X}-Sensor
- 22: Motorsteuergerät
- 24: Steuereinheit
- 100: Verbrennungslambda
- 102: NO_{X}-Beladung des NO_{X}-Speicherkatalysators
- 104: Signalverlauf (U_{λ}) der Lambdafunktion des NO_{X}-Sensors
- 106: Reduktionsmittelgehalt im Abgas
- 108: Signalverlauf (U_{NOX}) der Lambdafunktion des NO_{X}-Sensors

- NO_{XMAX}: Sättigungswert der NO_{X}-Beladung des NO_{X}-Speicherkatalysators
- NO_{XMIN}: Wert für vollständige Entladung des NO_{X}-Speicherkatalysators
- NO_{XSE}: Schwellwert zur Einleitung der NO_{X}-Regeneration
- t_{A}: Regenerationsbeginn
- t_{E}: Regenerationsende
- U_{NOX}: Signal des NO_{X}-Sensors
- U_{λ}: Signal der Lambdamessfunktion des NO_{X}-Sensors
- U_{λSE}: Schwellwert zur Beendigung der NO_{X}-Regeneration
- λ_{M}: Lambdamagerwert
- λ_{F}, λ_{FT0,} λ_{FT1,} λ_{FT2}: Lambdafettwert

## Patentansprüche

1. Verfahren zur Steuerung einer NO_{X}-Regeneration eines einer Brennkraftmaschine (10) nachgeordneten NO_{X}-Speicherkatalysators (18) mit einer stromab des NO_{X-}Speicherkatalysators (18) angeordneten NO_{X}-sensitiven Messeinrichtung (20) sowie mit einer Motorsteuerungseinheit (24), wobei bei Erreichen eines vorgegebenen Schwellwertes (NO_{XSE}) für den Sättigungszustand des NO_{X}-Speicherkatalysators (18) die Regeneration des NO_{X}-Speicherkatalysators (18) durch Einstellen eines fetten Luft-Kraftstoff-Gemischs (λ_{F}) der Brennkraftmaschine (10) eingeleitet wird, **dadurch gekennzeichnet, dass** zu Beginn (t_{A}) der Regeneration des NO_{X}-Speicherkatalysators (18) ein aktuelles Sauerstoffausspeicherverhalten der sauerstoffhaltigen Komponenten in einer Katalysatorbeschichtung des NO_{X}-Speicherkatalysators (18) auf der Basis der Katalysatortemperatur bewertet wird und das zur Regeneration der Verbrennungskraftmaschine (10) zugeführte fette Luft-Kraftstoff-Gemisch (λ_{F}) in Abhängigkeit zumindest dieser Bewertung festgelegt wird.

2. Verfahren nach Anspruch 1, **dadurch gekennzeichnet, dass** zu Beginn. (t_{A}) der Regeneration des NO_{X}-Speicherkatalysators (18) zusätzlich der Abgasmassenstrom, der Motorbetriebspunkt und/oder der Katalysatorzustand bewertet werden und dass in Abhängigkeit dieser Bewertung das fette Luft-Kraftstoff-Gemisch (λ_{F}) festgelegt wird.

3. Verfahren nach Anspruch 1 oder 2, **dadurch gekennzeichnet, dass** das zur Regeneration zugeführte fette Luft-Kraftstoff-Gemisch (λ_{F}) zusätzlich während der Regeneration des NO_{X}-Speicherkatalysators (18) variiert wird.

4. Verfahren nach einem der Ansprüche 1 bis 3, **dadurch gekennzeichnet, dass** als NO_{X-}sensitive Messeinrichtung (20) ein NO_{X}-Sensor verwendet wird.

5. Verfahren nach einem der Ansprüche 1 bis 3, **dadurch gekennzeichnet, dass** neben der NO_{X}-sensitiven Messeinrichtung (20) auch eine sauerstoffsensitive Messeinrichtung verwendet wird.

6. Verfahren nach Anspruch 5, **dadurch gekennzeichnet, dass** als sauerstoffsensitive Messeinrichtung eine Lambda-Breitband- oder -Sprungsonde verwendet wird.

7. Verfahren nach einem der Ansprüche 1 bis 6, **dadurch gekennzeichnet, dass** Katalysator-/Abgastemperatur, Abgasmassenstrom, NO_{X}-Rohmassenstrom, HC-Gehalt des mageren Abgases als Korrekturgrößen des Schwellwertes (NO_{XSE}) berücksichtigt werden.

8. Verfahren nach einem der Ansprüche 1 bis 7, **dadurch gekennzeichnet, dass** das Erreichen des Schwellwertes (NO_{XSE}) zur Deaktivierung der die aktuelle Speicherfähigkeit des NO_{X}-Speicherkatalysators (18) bewertenden Funktionalitäten führt.

9. Verfahren nach Anspruch 8, **dadurch gekennzeichnet, dass** die Rücknahme der Deaktivierung abhängig ist von einer definierten Reduktionsmittelmenge und/oder einer definierten Mindestanzahl von Regenerationsvorgängen.

10. Verfahren nach einem der Ansprüche 1 bis 9, **dadurch gekennzeichnet, dass** der vorgegebene Schwellwert (NO_{XSE}) für den Sättigungszustand des NO_{X-}Speicherkatalysators (18) so bemessen wird, dass die Regeneration zu einer Umsetzung aller gespeicherten Stickoxide führt.

## Claims

1. Process for controlling an NO_{X} regeneration of an NO_{X} storage catalyst (18) downstream of an internal combustion engine (10), comprising an NO_{X}-sensitive measuring device (20) arranged downstream of the NO_{X} storage catalyst (18) and also comprising an engine control unit (24), the regeneration of the NO_{X} storage catalyst (18) on attainment of a predefined threshold value (NO_{XSE}) for the state of saturation of the NO_{X} storage catalyst (18) being initiated by establishment of a rich air-fuel mixture (λ_{F}) of the internal combustion engine (10), **characterized in that**, at the start (t_{A}) of the regeneration of the NO_{X} storage catalyst (18), a current oxygen release behaviour of the oxygen-containing components in a catalyst coating of the NO_{X} storage catalyst (18) on the basis of the catalyst temperature is evaluated and the rich air-fuel mixture (λ_{F}) supplied to the internal combustion engine (10) for regeneration is determined as a function at least of this evaluation.

2. Process according to Claim 1, **characterized in that**, at the start (t_{A}) of the regeneration of the NO_{X} storage catalyst (18), the exhaust gas flow rate, the engine operating point and/or the catalyst state is additionally evaluated, and **in that** the rich air-fuel mixture (λ_{F}) is determined as a function of this evaluation.

3. Process according to Claim 1 or 2, **characterized in that** the rich air-fuel mixture (λ_{F}) supplied for regeneration is additionally varied during the regeneration of the NO_{X} storage catalyst (18).

4. Process according to one of Claims 1 to 3, **characterized in that** the NO_{X}-sensitive measuring device (20) used is an NO_{X} sensor.

5. Process according to one of Claims 1 to 3, **characterized in that** an oxygen-sensitive measuring device is also used in addition to the NO_{X}-sensitive measuring device (20).

6. Process according to Claim 5, **characterized in that** the oxygen-sensitive measuring device used is a λ broadband or step-response sensor.

7. Process according to one of Claims 1 to 6, **characterized in that** catalyst/exhaust gas temperature, exhaust gas flow rate, untreated NO_{X} flow rate, HC content of the lean exhaust gas are taken into account as correction factors of the threshold value (NO_{XSE}).

8. Process according to one of Claims 1 to 7, **characterized in that** the attainment of the threshold value (NO_{XSE}) leads to the deactivation of the functionalities which assess the current storage capacity of the NO_{X} storage catalyst (18).

9. Process according to Claim 8, **characterized in that** the reversal of the deactivation is dependent upon a defined amount of reducing agent and/or a defined minimum number of regeneration operations.

10. Process according to one of Claims 1 to 9, **characterized in that** the predefined threshold value (NO_{XSE}) for the state of saturation of the NO_{X} storage catalyst (18) is such that the regeneration leads to a conversion of all stored nitrogen oxides.

## Revendications

1. Procédé de commande de la régénération des NO_{X} d'un catalyseur à accumulation de NO_{X} (18) monté derrière un moteur à combustion interne (10), avec un dispositif de mesure (20) sensible aux NO_{X} disposé en aval du catalyseur à accumulation de NO_{X} (18), ainsi qu'avec une unité de commande du moteur (24), la régénération du catalyseur à accumulation de NO_{X} (18) étant amorcée lorsqu'une valeur seuil prédéfinie (NO_{XSE}) de l'état de saturation du catalyseur à accumulation de NO_{X} (18) est atteinte, par ajustement d'un mélange riche air-carburant (λ_{F}) du moteur à combustion interne (10), **caractérisé en ce qu'au** début (t_{A}) de la régénération du catalyseur à accumulation de NO_{X} (18), un comportement d'extraction d'oxygène actuel des composants contenant de l'oxygène dans un revêtement de catalyseur du catalyseur à accumulation de NO_{X} (18) est évalué sur la base de la température du catalyseur et le mélange riche air-carburant (λ_{F}) acheminé pour la régénération du moteur à combustion interne (10) est établi en fonction d'au moins cette évaluation.

2. Procédé selon la revendication 1, **caractérisé en ce qu'**au début (t_{A}) de la régénération du catalyseur à accumulation de NO_{X} (18), on évalue en outre le débit massique de gaz d'échappement, le point de fonctionnement du moteur et/ou l'état du catalyseur, et **en ce qu'**en fonction de cette évaluation, on établit le mélange riche air-carburant (λ_{F}).

3. Procédé selon la revendication 1 ou 2, **caractérisé en ce que** le mélange riche air-carburant (λ_{F}) acheminé pour la régénération est modifié en outre pendant la régénération du catalyseur à accumulation de NO_{X} (18).

4. Procédé selon l'une quelconque des revendications 1 à 3, **caractérisé en ce que** l'on utilise comme dispositif de mesure sensible aux NO_{X} (20) un capteur de NO_{X}.

5. Procédé selon l'une quelconque des revendications 1 à 3, **caractérisé en ce que** l'on utilise en plus du dispositif de mesure sensible aux NO_{X} (20) un dispositif de mesure sensible à l'oxygène.

6. Procédé selon la revendication 5, **caractérisé en ce que** l'on utilise comme dispositif de mesure sensible à l'oxygène une sonde à large bande lambda ou une sonde à seuil lambda.

7. Procédé selon l'une quelconque des revendications 1 à 6, **caractérisé en ce que** l'on tient compte de la température du catalyseur/des gaz d'échappement, du débit massique des gaz d'échappement, du débit massique brut de NO_{X}, des la teneur en hydrocarbures des gaz d'échappement pauvres en tant que valeurs de correction de la valeur seuil (NO_{XSE}).

8. Procédé selon l'une quelconque des revendications 1 à 7, **caractérisé en ce que** l'obtention de la valeur seuil (NO_{XSE}) conduit à la désactivation des fonctionnalités d'évaluation de la capacité d'accumulation actuelle du catalyseur à accumulation de NO_{X} (18).

9. Procédé selon la revendication 8, **caractérisé en ce que** la reprise de la désactivation dépend d'une quantité d'agent réducteur définie et/ou d'un nombre minimal défini d'opérations de régénération.

10. Procédé selon l'une quelconque des revendications 1 à 9, **caractérisé en ce que** la valeur seuil prédéfinie (NO_{XSE}) est établie pour l'état de saturation du catalyseur à accumulation de NO_{X} (18) de telle sorte que la régénération conduise à une réaction de tous les oxydes d'azote accumulés.
